# EUROPÄISCHE PATENTSCHRIFT

(11) **EP 3 398 859 B1**
(45) Veröffentlichungstag und Bekanntmachung des Hinweises auf die Patenterteilung: **25.09.2019**
(21) Anmeldenummer: 17169511.7
(22) Anmeldetag: 04.05.2017
(51) Int. Cl.: B65B 1/18, B65B 1/28, B65B 31/04, B65B 39/02

(54) **FÜLLROHR ZUM FÜLLEN VON VENTILSÄCKEN**
FILLING TUBE FOR FILLING VALVE BAGS
TUYAU DE REMPLISSAGE DE SACS À VALVE

(43) Veröffentlichungstag der Anmeldung: 07.11.2018
(73) Patentinhaber: BEUMER Group GmbH & Co. KG, 59269 Beckum (DE)
(72) Erfinder: DIECKERHOFF, Marc, 44139 Dormund (DE); TELLEN, Marc, 48291 Telgte (DE); WERNER, Andreas, 44267 Dortmund (DE)
(74) Vertreter: Philipp, Matthias

(56) Entgegenhaltungen:
- EP-A1- 0 223 216
- CA-A- 1 067 050
- DE-A1- 2 717 948
- DE-A1- 4 426 080
- US-A- 2 046 761
- US-A- 2 799 465
- US-A- 4 471 820
- US-A- 4 576 210

## Beschreibung

Die Erfindung betrifft ein Füllrohr zum Füllen und Entlüften von Ventilsäcken, das ein vorderes Ende mit einer Füllöffnung und ein hinteres Ende zum Fixieren an einer Füllmaschine aufweist, mit einem von einer Füllrohrwand umschlossenen Füllkanal.

Ein derartiges Füllrohr ist aus der DE 44 26 080 C2 bekannt und in den dort beschriebenen Ausführungsformen aus mehreren Teilen aus Metall geschweißt. Benachbart zu dem Füllkanal sind weitere Kanäle vorgesehen, die dem Freiblasen des Füllrohrs bzw. dem Absaugen von Luft aus dem zu befüllenden Ventilsack dienen.

Diese vorbekannte Bauweise ist aufwendig, teuer und lässt nur eine relativ einfache Gestaltung der Kanäle zu.

US 2,799,465 A offenbart ein ähnliches Füllrohr, wobei Kanäle zum Aufblasen von Dichtmanschetten in der Füllrohrwand eingebettet sind.

CA 1 067 050 A offenbart ein ähnliches Füllrohr mit an der Stirnseite mündenden Entlüftungskanälen. US 4,471,820 A beschreibt ein ähnliches Füllrohr, das mit Kanälen zur Be- und Entlüftung versehen ist.

Aus der DE 27 17 948 A1 ist ein ähnliches Füllrohr bekannt, das in der Nähe seines vorderen Endes mit einem Ringraum versehen ist, der mit Saugluft oder Druckluft beaufschlagt werden kann.

US 2 ,046,761 A offenbart ein ähnliches Füllrohr, das mit einem Sackleitsteg versehen ist.

Die Aufgabe der Erfindung besteht darin, ein bekanntes Füllrohr dahingehend zu verbessern, dass die Fertigung einfacher und kostengünstiger erfolgen kann und eine optimale Gestaltung der Kanäle einfacher möglich ist.

Diese Aufgabe wird erfindungsgemäß durch ein Füllrohr nach Anspruch 1 gelöst. Der mindestens eine Kanal kann zusätzlich einen Entlüftungskanal, der bis zu einer benachbart zu der Füllöffnung angeordneten, zu einer Außenseite des Füllrohrs führenden Entlüftungsöffnung verläuft, und/oder einen Aufblaskanal zum Aufblasen einer
Blähmanschette, der bis zu einer in einem mittleren Bereich des Füllrohrs angeordneten und zur Außenseite des Füllrohrs führenden Aufblasöffnung verläuft, umfassen.

Durch die Maßnahme, den bzw. die Kanäle in der Füllrohrwand eines mittels eines additiven Fertigungsverfahrens hergestellten Füllrohrs eingebettet vorzusehen, ergeben sich günstige Gestaltungsmöglichkeiten für den Verlauf und die Anordnung der Kanäle, während die Innenseite der Füllrohrwand, die den Füllkanal bildet, glatt und im Wesentlichen zylindrisch ausgeführt sein kann.

Im Rahmen der Erfindung fallen unter den Begriff additives Fertigungsverfahren (3D-Druck) insbesondere Verfahren wie Elektronenstrahlschmelzen (EBM) zum Verarbeiten von Metallen, Fused Deposition Modelling (FDM), wobei beispielsweise ABS oder Polylactide verarbeitet werden, Laminated Object Modelling (LOM) bei Verwendung von Papier, Kunststoffen, Keramik oder Aluminium, Laser Engineered Net Shaping (LENS) oder Laserauftragschweißen (Verarbeitung von Metallen), Multi Jet Modelling (MJM) bei Verarbeitung von Thermoplasten, Fotopolymeren, Sand, Metall- oder Glaspulver, Polyamidguss, selektives Laserschmelzen (SLM) bei Verarbeitung von Metallen, Kunststoffen oder Keramiken, Laserstrahlschmelzen, wobei Thermoplaste wie Polycarbonat, Polyamide oder Polyvenylchlorid oder aber Metalle oder Keramiken verarbeitet werden, Space Puzzle Molding (SPM) bei Verarbeitung von Kunststoffen, Stereolithografie (STL oder SLA) bei Verarbeitung von flüssigen Duromeren oder Elastomeren, oder schließlich Binder Jetting, wobei Pulver und Granulate verarbeitet werden.

Es kann vorgesehen sein, dass der mindestens eine Kanal verspringend angeordnet ist, mit anderen Worten in seinem Verlauf ausgehend von einer an dem hinteren Ende angeordneten Anschlussöffnung in Richtung des vorderen Endes mindestens eine Richtungsänderung erfährt, wobei die Richtungsänderung in einer Umfangsrichtung und/oder in einer Radialrichtung bezüglich einer Längsachse des Füllrohrs erfolgen kann. Beispielsweise kann die Richtungsänderung des mindestens einen Kanals von einem Verlauf parallel zur Längsrichtung in einen Verlauf unter einem Winkel zur Längsrichtung oder in einen Verlauf quer zur Längsrichtung, sei es in Umfangs- oder Radialrichtung, erfolgen, oder umgekehrt. Mehrere Richtungsänderungen ein und desselben Kanals sind ebenfalls möglich.

Es kann vorgesehen sein, dass die Anschlussöffnungen in einer radialen Richtung bezüglich einer Längsachse des Füllrohrs verlaufen.

An dem hinteren Ende kann einstückig mit dem Füllrohr eine Füllrohrhalteplatte gebildet sein, die in einer Ebene senkrecht zu einer Längsachse des Füllrohrs angeordnet ist.

Der Entlüftungskanal kann an dem vorderen Ende in einen in der Füllrohrwand eingebetteten Ringkanal münden, der sich in Umfangsrichtung erstreckt und mit der einen oder mit mehreren Entlüftungsöffnungen verbunden ist.

Die Füllrohrwand kann an dem vorderen Ende zu einer abgerundeten Aufstecknase zulaufen, aus der die Füllöffnung ausgeschnitten ist.

Zweckmäßigerweise kann vorgesehen sein, dass ein Sackleitsteg über die Füllöffnung hinweg verlaufend angeordnet ist. Der Sackleitsteg kann von einem Spitzenbereich der Aufstecknase bis zu einem hinteren Rand der Füllöffnung verlaufen. Der Sackleitsteg kann durch eine Rippe gebildet sein, die sich in einer eine Längsachse des Füllrohrs enthaltenden Ebene erstreckt.

Alternativ können mehrere Sackleitstege gebildet sein, die jeweils von dem Spitzenbereich der Aufstecknase ausgehen und sich unter einem spitzen Winkel zur Längsachse des Förderrohrs in Richtung des hinteren Rands der Füllöffnung erstrecken.

Der Luftzufuhrkanal kann einen in Umfangsrichtung verlaufenden Ringkanalabschnitt und mehrere in Längsrichtung verlaufende Kanalabschnitte aufweisen, wobei von jedem Kanalabschnitt mindestens eine Luftzufuhröffnung abzweigt, die in den Füllkanal mündet. Jeder Kanalabschnitt kann eine in Längsrichtung verlaufende Reihe von Luftzufuhröffnungen, die in den Füllkanal münden, aufweisen.

Zweckmäßigerweise ist vorgesehen, dass wenigstens zwei Kanäle, etwa der Entlüftungskanal, der Belüftungskanal, der Aufblaskanal und/oder ggf. der Luftzufuhrkanal zumindest bereichsweise an unterschiedlichen Umfangspositionen in der Füllrohrwand verlaufen, oder mit anderen Worten in Umfangsrichtung gesehen nebeneinander angeordnet sind. Es besteht die Möglichkeit, dass zwei oder mehr Kanäle oder Kanalabschnitte zumindest bereichsweise an übereinstimmenden Umfangspositionen in der Füllrohrwand verlaufen und mit anderen Worten bereichsweise in radialer Richtung gesehen übereinander angeordnet sind und/oder einander überkreuzen.

Weiter kann vorgesehen sein, dass wenigstens ein Kanal, der Entlüftungskanal, der Belüftungskanal, der Aufblaskanal und/oder ggf. der Luftzufuhrkanal, über seine bzw. ihre Längserstreckung an unterschiedlichen Radialpositionen in der Füllrohrwand verläuft bzw. verlaufen.

Es kann vorgesehen sein, dass der Entlüftungskanal im Bereich eines Blähmanschettensitzes in einer Position mit kleinerem Radius als am hinteren Ende verläuft.

Weitere Vorteile und Merkmale der Erfindung ergeben sich aus der nachfolgenden Beschreibung eines Ausführungsbeispiels, wobei auf eine Zeichnung Bezug genommen ist, in der
- Fig. 1: eine perspektivische Ansicht eines erfindungsgemäßen Füllrohrs schräg von vorn zeigt,
- Fig. 2: eine Seitenansicht des Füllrohrs nach Fig. 1 zeigt,
- Fig. 3: eine perspektivische Ansicht des vorderen Endes des Füllrohrs nach Fig. 1 zeigt,
- Fig. 4: eine Längsschnittansicht eines Füllrohrs gemäß Figur 1 zeigt,
- Fig. 5: eine schematische Schnittansicht entsprechend Figur 4 zeigt,
- Fig. 6: eine Längsschnittansicht eines Füllrohrs nach Figur 1 bis 3 an einer anderen Umfangsposition als Figur 5 zeigt.
- Fig. 7: eine schematische Schnittansicht entsprechend Fig. 6 zeigt, und
- Fig. 8, 9: eine Längsschnittansicht und eine Vorderansicht einer Variante des Ausführungsbeispiels nach Figur 1 bis 7 zeigen.

Eine erste Ausführungsform der Erfindung ist in unterschiedlichen Ansichten in Figur 1 bis 7 dargestellt. Ein Füllrohr 2 umschließt einen im Wesentlichen zylindrischen Füllkanal 4, der sich von einem hinteren Ende 6 des Füllrohrs bis zu einem vorderen Ende 8 erstreckt. Das hintere Ende 6 dient der Fixierung an einer nicht dargestellten Füllmaschine, wobei in dem dargestellten Ausführungsbeispiel eine Füllrohrhalteplatte 10 an dem hinteren Ende 6 einstückig mit dem Füllrohr 2 ausgebildet ist. An der Füllrohrhalteplatte 10 sind Befestigungslöcher oder -schlitze 12 zur Befestigung an der Füllmaschine ausgebildet. Das gesamte Füllrohr ist in einem additiven Fertigungsverfahren hergestellt, bspw. mittels 3D-Druck.

Am vorderen Ende 8 verjüngt sich das Füllrohr 2 zu einer abgerundeten Aufstecknase 14 mit einem Spitzenbereich 16. Benachbart zu dem Spitzenbereich 16 ist in der Aufstecknase 14 eine Füllöffnung 18 ausgebildet bzw. ausgeschnitten, in oder durch die der Füllkanal 4 mündet.

Der Füllkanal 4 ist von einer Füllrohrwand 20 umschlossen, die im Wesentlichen das Füllrohr bildet und sich von dem hinteren Ende 6 bis zum vorderen Ende 8 erstreckt.

Am vorderen Ende 8 läuft die Füllrohrwand 20 unter Bildung der Aufstecknase 14 zusammen, und an einem im Betrieb unteren Bereich der Aufstecknase 14 ist die Füllöffnung 18 ausgeschnitten.

Ein Sackleitsteg 22 erstreckt sich in einer Längsrichtung 24 des Füllrohrs 2 über die Füllöffnung 18, wobei die Längsrichtung 24 mit einer Aufsteckrichtung eines Ventilsacks auf das Füllrohr 2 übereinstimmt. Der Sackleitsteg 22 verläuft von dem Spitzenbereich 16 der Aufstecknase 14 bis zu einem hinteren Rand der Füllöffnung 18 und ist durch eine Außenkante einer ebenen Rippe 26 gebildet, die einstückig mit der Füllrohrwand 20 ausgebildet ist.

In einem mittleren Bereich des Füllrohrs, benachbart zu der Füllöffnung 18, ist auf einer Außenseite der Füllrohrwand 20 ein Blähmanschettensitz 28 ausgebildet, der zwei mit gegenseitigem Abstand angeordnete, über den Umfang der Füllrohrwand 20 verlaufende profilierte Vorsprünge 30 umfasst. Eine ringförmige Blähmanschette 32 aus einem elastischen Material kann um die Füllrohrwand 20 herum in die Vorsprünge 30 luftdicht eingesetzt werden und zur Fixierung eines Ventilsacks durch Luftzufuhr über einen Aufblaskanal 34 aufgebläht werden. Manschettenhalteringe 36 verhindern, dass sich die Blähmanschette 32 von den Vorsprüngen 30 löst.

Die Schnittdarstellungen in Figur 6 und 7 zeigen den Aufblaskanal 34 in seinem Verlauf von einer am hinteren Ende 6 angeordneten Anschlussöffnung 38 bis zu einer in der Außenseite der Füllrohrwand 20 mündenden Aufblasöffnung 40, durch die Luft zum Aufblähen der Blähmanschette 32 in einen ringförmigen Zwischenraum 42 zwischen Blähmanschette 32 und Füllrohrwand 20 gedrückt werden kann.

Ausgehend von der Anschlussöffnung 38 können zwei oder auch mehr Aufblaskanäle 34 mit gegenseitigem Abstand in Umfangsrichtung angeordnet sein, die sich zu zwei oder mehr Aufblasöffnungen 40 im Bereich der Blähmanschette 32 erstrecken.

Figur 4 und 5 erläutern die Anordnung eines Belüftungskanals 46, der in der Füllrohrwand 20 eingebettet zwischen einer Anschlussöffnung 48 am hinteren Ende 6 des Füllrohrs 2 und einer in den Füllkanal 4 mündenden Belüftungsöffnung 50 verläuft. Über die Anschlussöffnung 48 ist Druckluft in den Belüftungskanal 46 einleitbar, so dass durch einen gezielten Druckstoß am Ende des Befüllungsvorgangs pulverförmiges Material aus dem Füllkanal 4 ausgeblasen werden kann, ohne dass es zu einem unkontrollierten Nachrieseln nach Abziehen des Ventilsacks von dem Füllrohr 2 kommt.

Der Belüftungskanal 46 sowie die Anschlussöffnung 48 und die Belüftungsöffnung 50 können in einer Mittelebene des Füllrohrs 2 angeordnet sein, die durch eine Erstreckungsebene der Rippe 26 festgelegt ist, die den Sackleitsteg 22 bildet.

Ein Entlüftungskanal 52 verläuft zwischen einer Anschlussöffnung 54 am hinteren Ende 6 des Füllrohrs 2 und einer oder mehreren Entlüftungsöffnungen 56, die am vorderen Ende des Füllrohrs 2 in der Nähe der Füllöffnung 18 in der Außenseite der Füllrohrwand 20 münden. Wie Figur 3 erkennen lässt, sind bevorzugt zwei Entlüftungsöffnungen 56 vorgesehen, die beiderseits der Füllöffnung 18 angeordnet sind.

Wie insbesondere Figur 7 zeigt, verläuft der Entlüftungskanal 52 in Umfangsrichtung versetzt in Bezug auf den Belüftungskanal 46, beispielsweise um 20° bis 30° in Umfangsrichtung versetzt. Am vorderen Ende des Entlüftungskanals 52 schließt sich ein in Umfangsrichtung verlaufender ringförmiger Kanal 53 an, der bis zu den beiden Entlüftungsöffnungen 56 führt. Stattdessen könnten zwei Entlüftungskanäle 52 vorgesehen sein, die jeweils beispielsweise um 20° bis 30° in Umfangsrichtung versetzt in Bezug auf den Belüftungskanal 46 angeordnet sind.

Der oder die Entlüftungskanäle 52 dienen dazu, die Luft, die bei der Abfüllung zusammen mit dem Material in den Ventilsack gelangt ist, aus dem Sack abzuführen.

Figuren 8 und 9 zeigen in unterschiedlichen Ansichten einen Luftzufuhrkanal 60, der sich von einer Anschlussöffnung 62 am hinteren Ende 6 des Füllrohrs 2 in Richtung des vorderen Endes 8 erstreckt und an einer Position vor der Blähmanschette oder vor der oder den Belüftungsöffnungen 50 des Belüftungskanals 46 endet. In dem dargestellten Beispiel schließt sich an die Anschlussöffnung 62 ein teilweise über den Umfang verlaufender Ringkanalabschnitt 64 an, von dem mehrere Luftzufuhrkanäle 60 in Längsrichtung abgehen. Von dem bzw. jedem Luftzufuhrkanal 60 zweigen eine Reihe von Luftzufuhröffnungen 66 ab, die in den Füllkanal 4 münden.

Der Zweck des oder der Luftzufuhrkanäle 60 besteht darin, Luft in den Füllstrom einzufördern, um das Material aufzulockern und eine bessere Befüllung zu ermöglichen.

### Bezugszeichenliste

- 2: Füllrohr
- 4: Füllkanal
- 6: hinteres Ende
- 8: vorderes Ende
- 10: Füllrohrhalteplatte
- 12: Befestigungsschlitz
- 14: Aufstecknase
- 16: Spitzenbereich
- 18: Füllöffnung
- 20: Füllrohrwand
- 22: Sackleitsteg
- 24: Längsrichtung
- 26: Rippe
- 28: Blähmanschettensitz
- 30: Vorsprung
- 32: Blähmanschette
- 34: Aufblaskanal
- 36: Manschettenhaltering
- 38: Anschlussöffnung
- 40: Aufblasöffnung
- 42: Zwischenraum
- 46: Belüftungskanal
- 48: Anschlussöffnung
- 50: Belüftungsöffnung
- 52: Entlüftungskanal
- 53: ringförmiger Kanal
- 54: Anschlussöffnung
- 56: Entlüftungsöffnung
- 60: Luftzufuhrkanal
- 62: Anschlussöffnung
- 64: Ringkanalabschnitt
- 66: Luftzufuhröffnung
- 68: Kanalabschnitt

## Patentansprüche

1. Füllrohr (2) zum Füllen und Entlüften von Ventilsäcken, das ein vorderes Ende (8) mit einer Füllöffnung (18) und ein hinteres Ende (6) zum Fixieren an einer Füllmaschine aufweist, mit einem von einer Füllrohrwand (20) umschlossenen Füllkanal (4), wobei das Füllrohr (2) mittels eines additiven Fertigungsverfahrens hergestellt ist und mindestens einen Kanal (34, 46, 52, 60) aufweist, der wenigstens bereichsweise in der Füllrohrwand (20) eingebettet ist und jeweils ausgehend von einer an dem hinteren Ende (6) angeordneten Anschlussöffnung (38, 48, 54, 62) in Richtung des vorderen Endes (8) verläuft, **dadurch gekennzeichnet, dass** der mindestens eine Kanal (34, 46, 52, 60) einen Belüftungskanal (46) umfasst, der bis zu einer in einem mittleren Bereich des Füllrohrs (2) angeordneten und in den Füllkanal (4) mündenden Belüftungsöffnung (50) verläuft, und wobei ein in der Füllrohrwand (20) eingebetteter Luftzufuhrkanal (60) vorgesehen ist, der von dem hinteren Ende (6) bis zu einer in einem Bereich zwischen dem hinteren Ende (6) und der Belüftungsöffnung (50) in den Füllkanal (4) mündenden Luftzufuhröffnung (66) verläuft.

2. Füllrohr nach Anspruch 1, wobei der mindestens eine Kanal (34, 46, 52, 60) einen Entlüftungskanal (52) umfasst, der bis zu einer benachbart zu der Füllöffnung (18) angeordneten, zu einer Außenseite des Füllrohrs (2) führenden Entlüftungsöffnung (56) verläuft.

3. Füllrohr nach Anspruch 1 oder 2, wobei der mindestens eine Kanal (34, 46, 52, 60) einen Aufblaskanal (34) zum Aufblasen einer auf das Füllrohr (2) aufsetzbaren Blähmanschette (32) umfasst, der bis zu einer in einem mittleren Bereich des Füllrohrs (2) angeordneten und zur Außenseite des Füllrohrs (2) führenden Aufblasöffnung (40) verläuft.

4. Füllrohr nach einem der vorangehenden Ansprüche, wobei der mindestens eine Kanal (34, 46, 52, 60) in seinem Verlauf ausgehend von einer an dem hinteren Ende (6) angeordneten Anschlussöffnung (38, 48, 54, 62) in Richtung des vorderen Endes (8) mindestens eine Richtungsänderung in einer Umfangs- und/oder Radialrichtung bezüglich einer Längsachse (24) erfährt.

5. Füllrohr nach Anspruch 1 oder 2, **dadurch gekennzeichnet, dass** an dem hinteren Ende (6) einstückig mit dem Füllrohr (2) eine Füllrohrhalteplatte (10) gebildet ist, die in einer Ebene senkrecht zu einer Längsachse (24) des Füllrohrs (2) angeordnet ist.

6. Füllrohr nach einem der vorangehenden Ansprüche, soweit auf Anspruch 2 rückbezogen, **dadurch gekennzeichnet, dass** der Entlüftungskanal (52) an dem vorderen Ende (8) in einen in der Füllrohrwand (20) eingebetteten Ringkanal (53) mündet, der sich in Umfangsrichtung erstreckt und mit der einen oder mit mehreren Entlüftungsöffnungen (56) verbunden ist.

7. Füllrohr nach einem der vorangehenden Ansprüche, **dadurch gekennzeichnet, dass** die Füllrohrwand (20) an dem vorderen Ende (8) zu einer abgerundeten Aufstecknase (14) zuläuft, aus der die Füllöffnung (18) ausgeschnitten ist.

8. Füllrohr nach einem der vorangehenden Ansprüche, **dadurch gekennzeichnet, dass** ein Sackleitsteg (22) über die Füllöffnung (18) hinweg verlaufend angeordnet ist.

9. Füllrohr nach Anspruch 7 und 8, **dadurch gekennzeichnet, dass** der Sackleitsteg (22) von einem Spitzenbereich (16) der Aufstecknase (14) bis zu einem hinteren Rand der Füllöffnung (18) verläuft.

10. Füllrohr nach Anspruch 8 oder 9, **dadurch gekennzeichnet, dass** der Sackleitsteg (22) durch eine Rippe (26) gebildet ist, die sich in einer eine Längsachse (24) des Füllrohrs (2) enthaltenden Ebene erstreckt.

11. Füllrohr nach einem der vorangehenden Ansprüche, **dadurch gekennzeichnet, dass** der Luftzufuhrkanal (60) einen in Umfangsrichtung verlaufenden Ringkanalabschnitt (64) und mehrere in Längsrichtung (24) verlaufende Kanalabschnitte (68) aufweist, wobei von jedem Kanalabschnitt (68) mindestens eine Luftzufuhröffnung (66) abzweigt, die in den Füllkanal (4) mündet.

12. Füllrohr nach Anspruch 11, **dadurch gekennzeichnet, dass** jeder Kanalabschnitt (68) eine in Längsrichtung (24) verlaufende Reihe von Luftzufuhröffnungen (66) aufweist, die in den Füllkanal (4) münden.

13. Füllrohr nach einem der vorangehenden Ansprüche, soweit auf Anspruch 3 rückbezogen, **dadurch gekennzeichnet, dass** wenigstens zwei Kanäle, etwa der Entlüftungskanal (52), der Belüftungskanal (46), der Aufblaskanal (34) und/oder ggf. der Luftzufuhrkanal (60), zumindest bereichsweise an unterschiedlichen Umfangspositionen in der Füllrohrwand (20) verlaufen, oder in Umfangsrichtung gesehen nebeneinander angeordnet sind.

14. Füllrohr nach einem der vorangehenden Ansprüche, **dadurch gekennzeichnet, dass** zwei oder mehr Kanäle (34, 46, 52, 60) oder Kanalabschnitte zumindest bereichsweise an übereinstimmenden Umfangspositionen in der Füllrohrwand (20) verlaufen und in radialer Richtung gesehen übereinander angeordnet sind und/oder einander überkreuzen.

15. Füllrohr nach einem der vorangehenden Ansprüche, soweit auf Anspruch 2 rückbezogen, **dadurch gekennzeichnet, dass** der Entlüftungskanal (52) im Bereich eines Blähmanschettensitzes (28) in einer Position mit kleinerem Radius als am hinteren Ende (6) verläuft.

## Claims

1. Filling tube (2) for filling and venting valve bags, which has a front end (8) with a filling opening (18) and a rear end (6) for fixing to a filling machine, having a filling channel (4) enclosed by a filling tube wall (20), the filling tube (2) being produced by means of an additive production process and having at least one channel (34, 46, 52, 60) which is at least partly embedded in the filling tube wall (20) and, in each case starting from a connecting opening (38, 48, 54, 62) arranged at the rear end (6), extends in the direction of the front end (8), **characterized in that** the at least one channel (34, 46, 52, 60) comprises a ventilation channel (46), which extends as far as a ventilation opening (50) arranged in a central region of the filling tube (2) and opening into the filling channel (4), and wherein an air supply channel (60) embedded in the filling tube wall (20) is provided, which extends from the rear end (6) as far as an air supply opening (66) opening into the filling channel (4) in a region between the rear end (6) and the ventilation opening (50).

2. Filling tube according to Claim 1, wherein the at least one channel (34, 46, 52, 60) comprises a vent channel (52), which extends as far as a vent opening (56) arranged adjacent to the filling opening (18) and leading to an outer side of the filling tube (2).

3. Filling tube according to Claim 1 or 2, wherein the at least one channel (34, 46, 52, 60) comprises an inflation channel (34) for inflating an inflatable collar (32) that can be placed on the filling tube (2), which channel extends as far as an inflation opening (40) arranged in a central region of the filling tube (2) and leading to the outer side of the filling tube (2).

4. Filling tube according to one of the preceding claims, wherein the at least one channel (34, 46, 52, 60), in its course starting from a connection opening (38, 48, 54, 62) arranged at the rear end (6) in the direction of the front end (8), experiences at least one change of direction in a circumferential and/or radial direction with respect to a longitudinal axis (24).

5. Filling tube according to Claim 1 or 2, **characterized in that** a filling tube holding plate (10) is formed in one piece with the filling tube (2) at the rear end (6), and is arranged in a plane perpendicular to a longitudinal axis (24) of the filling tube (2).

6. Filling tube according to one of the preceding claims when dependent on Claim 2, **characterized in that** the vent channel (52) opens at the front end (8) into an annular channel (53) which is embedded in the filling tube wall (20), extends in the circumferential direction and is connected to the one or to several vent openings (56).

7. Filling tube according to one of the preceding claims, **characterized in that** the filling tube wall (20) tapers at the front end (8) to a rounded attachable nose (14), from which the filling opening (18) is cut.

8. Filling tube according to one of the preceding claims, **characterized in that** a bag guide web (22) is arranged to extend over the filling opening (18).

9. Filling tube according to Claim 7 and 8, **characterized in that** the bag guide web (22) extends from a tip region (16) of the attachable nose (14) as far as a rear edge of the filling opening (18).

10. Filling tube according to Claim 8 or 9, **characterized in that** the bag guide web (22) is formed by a rib (26), which extends in a plane containing a longitudinal axis (24) of the filling tube (2).

11. Filling tube according to one of the preceding claims, **characterized in that** the air supply channel (60) has an annular channel section (64) extending in the circumferential direction and a plurality of channel sections (68) extending in a longitudinal direction (24), wherein at least one air supply opening (66) which opens into the filling channel (4) branches off each channel section (68).

12. Filling tube according to Claim 11, **characterized in that** each channel section (68) has a row of air supply openings (66) which extend in the longitudinal direction (24) and which open into the filling channel (4).

13. Filling tube according to one of the preceding claims if dependent on Claim 3, **characterized in that** at least two channels, for example the vent channel (52), the ventilation channel (46), the inflation channel (34) and/or possibly the air supply channel (60), extend at least partly at different circumferential positions in the filling tube wall (20), or are arranged beside one another as seen in the circumferential direction.

14. Filling tube according to one of the preceding claims, **characterized in that** two or more channels (34, 46, 52, 60) or channel sections extend at least partly at coinciding circumferential positions in the filling tube wall (20) and, as seen in the radial direction, are arranged one above another and/or cross one another.

15. Filling tube according to one of the preceding claims if dependent on Claim 2, **characterized in that** the vent channel (52) extends in the region of an inflatable collar seat (28) in a position with a smaller radius than at the rear end (6).

## Revendications

1. Tuyau de remplissage (2) pour remplir et évacuer des sacs à valve, qui présente une extrémité avant (8) avec une ouverture de remplissage (18) et une extrémité arrière (6) pour la fixation à une machine de remplissage, comprenant un canal de remplissage (4) entouré par une paroi du tuyau de remplissage (20), le tuyau de remplissage (2) étant fabriqué au moyen d'un procédé de fabrication par addition et présentant au moins un canal (34, 46, 52, 60) qui est incorporé au moins en partie dans la paroi du tuyau de remplissage (20) et qui s'étend à chaque fois à partir d'une ouverture de raccordement (38, 48, 54, 62) disposée au niveau de l'extrémité arrière (6) dans la direction de l'extrémité avant (8), **caractérisé en ce que** l'au moins un canal (34, 46, 52, 60) comprend un canal de ventilation (46) qui s'étend jusqu'à une ouverture de ventilation (50) disposée dans une région centrale du tuyau de remplissage (20) et débouchant dans le canal de remplissage (4), et un canal d'alimentation en air (60) incorporé dans la paroi du tuyau de remplissage (2) étant prévu, lequel s'étend depuis l'extrémité arrière (6) jusqu'à une ouverture d'alimentation en air (66) débouchant dans le canal de remplissage (4) dans une région entre l'extrémité arrière (6) et l'ouverture de ventilation (50).

2. Tuyau de remplissage selon la revendication 1, dans lequel l'au moins un canal (34, 46, 52, 60) comprend un canal d'évacuation (52) qui s'étend jusqu'à une ouverture d'évacuation (56) disposée à côté de l'ouverture de remplissage (18), conduisant jusqu'à un côté extérieur du tuyau de remplissage (2).

3. Tuyau de remplissage selon la revendication 1 ou 2, dans lequel l'au moins un canal (34, 46, 52, 60) comprend un canal de soufflage (34) pour souffler un manchon gonflable (32) pouvant être posé sur le tuyau de remplissage (2), qui s'étend jusqu'à une ouverture de soufflage (40) disposée dans une région centrale du tuyau de remplissage (2) et conduisant jusqu'au côté extérieur du tuyau de remplissage (2).

4. Tuyau de remplissage selon l'une quelconque des revendications précédentes, dans lequel l'au moins un canal (34, 46, 52, 60), sur son étendue à partir d'une ouverture de raccordement (38, 48, 54, 62) disposée au niveau de l'extrémité arrière (6) dans la direction de l'extrémité avant (8), subit au moins un changement de direction dans une direction périphérique et/ou radiale par rapport à un axe longitudinal (24).

5. Tuyau de remplissage selon la revendication 1 ou 2, **caractérisé en ce qu'**une plaque de retenue de tuyau de remplissage (10) est formée d'une seule pièce avec le tuyau de remplissage (2) au niveau de l'extrémité arrière (6), laquelle est disposée dans un plan perpendiculaire à un axe longitudinal (24) du tuyau de remplissage (2).

6. Tuyau de remplissage selon l'une quelconque des revendications précédentes dans la mesure où elle se rapporte à la revendication 2, **caractérisé en ce que** le canal d'évacuation (52) débouche au niveau de l'extrémité avant (8) dans un canal annulaire (53) incorporé dans la paroi du tuyau de remplissage (20), lequel canal annulaire s'étend dans la direction périphérique et est connecté à l'une ou à plusieurs ouvertures d'évacuation (56).

7. Tuyau de remplissage selon l'une quelconque des revendications précédentes, **caractérisé en ce que** la paroi du tuyau de remplissage (20) se termine au niveau de l'extrémité avant (8) avec un embout enfichable arrondi (14), dans lequel est découpée l'ouverture de remplissage (18).

8. Tuyau de remplissage selon l'une quelconque des revendications précédentes, **caractérisé en ce qu'**une nervure de guidage de sac (22) est disposée de manière à s'étendre au-delà de l'ouverture de remplissage (18).

9. Tuyau de remplissage selon les revendications 7 et 8, **caractérisé en ce que** la nervure de guidage de sac (22) s'étend depuis une région de pointe (16) de l'embout enfichable (14) jusqu'à un bord arrière de l'ouverture de remplissage (18).

10. Tuyau de remplissage selon la revendication 8 ou 9, **caractérisé en ce que** la nervure de guidage de sac (22) est formée par une ailette (26) qui s'étend dans un plan contenant un axe longitudinal (24) du tuyau de remplissage (2).

11. Tuyau de remplissage selon l'une quelconque des revendications précédentes, **caractérisé en ce que** le canal d'alimentation en air (60) présente une portion de canal annulaire (64) s'étendant dans la direction périphérique et plusieurs portions de canal (68) s'étendant dans la direction longitudinale (24), au moins une ouverture d'alimentation en air (66) qui débouche dans le canal de remplissage (4) partant de chaque portion de canal (68).

12. Tuyau de remplissage selon la revendication 11, **caractérisé en ce que** chaque portion de canal (68) présente une série d'ouvertures d'alimentation en air (66) s'étendant dans la direction longitudinale (24), lesquelles débouchent dans le canal de remplissage (4).

13. Tuyau de remplissage selon l'une quelconque des revendications précédentes dans la mesure où elle se rapporte à la revendication 3, **caractérisé en ce qu'**au moins deux canaux, par exemple le canal d'évacuation (52), le canal de ventilation (46), le canal de soufflage (34) et/ou éventuellement le canal d'alimentation en air (60), s'étendent au moins en partie au niveau de différentes positions périphériques dans la paroi du tuyau de remplissage (20), ou sont disposés les uns à côté des autres, vu dans la direction périphérique.

14. Tuyau de remplissage selon l'une quelconque des revendications précédentes, **caractérisé en ce que** deux ou plus de deux canaux (34, 46, 52, 60) ou portions de canaux s'étendent au moins en partie au niveau de positions périphériques coïncidentes dans la paroi du tuyau de remplissage (20) et sont disposés les uns au-dessus des autres, vu dans la direction radiale, et/ou s'intersectent mutuellement.

15. Tuyau de remplissage selon l'une quelconque des revendications précédentes dans la mesure où elle se rapporte à la revendication 2, **caractérisé en ce que** le canal d'évacuation (52) s'étend dans la région d'un siège de manchon gonflable (28) dans une position ayant un plus petit rayon qu'à l'extrémité arrière (6).
